# EUROPÄISCHE PATENTSCHRIFT

(11) **EP 1 224 421 B1**
(45) Veröffentlichungstag und Bekanntmachung des Hinweises auf die Patenterteilung: **04.05.2005**
(21) Anmeldenummer: 00965620.8
(22) Anmeldetag: 02.10.2000
(51) Int. Cl.: F23B 7/00, F23G 7/10

(54) **VERFAHREN ZUM ERZEUGEN THERMISCHER ENERGIE AUS KLEINKÖRNIGEN ÖLFRÜCHTEN, VORZUGSWEISE AUS RAPS, UND VORRICHTUNG ZUR DURCHFÜHRUNG DES VERFAHRENS**
METHOD FOR GENERATING THERMAL ENERGY FROM FINE-GRAINED OLEAGINOUS FRUITS, PREFERABLY FROM RAPE AND A DEVICE FOR CARRYING OUT SAID METHOD
PROCEDE DE PRODUCTION D'ENERGIE THERMIQUE A PARTIR DE FRUITS OLEAGINEUX DE FAIBLE GRANULOMETRIE, DE PREFERENCE A PARTIR DE COLZA, ET DISPOSITIF DE MISE EN OEUVRE DE CE PROCEDE

(30) Priorität: 01.10.1999 AT 168299
(43) Veröffentlichungstag der Anmeldung: 24.07.2002
(73) Patentinhaber: Kübel, Johann, 3072 Kasten (AT)
(72) Erfinder: Kübel, Johann, 3072 Kasten (AT)
(74) Vertreter: Wildhack, Helmut, Dipl.-Ing. Dr.
(86) Internationale Anmeldenummer: PCT/AT2000/000259
(87) Internationale Veröffentlichungsnummer: WO 2001/025688

(56) Entgegenhaltungen:
- DE-A- 19 757 619
- FR-A- 1 082 410
- US-A- 2 861 423
- US-A- 4 334 485
- US-A- 4 655 146
- US-A- 5 249 952

## Beschreibung

Die Erfindung betrifft ein Verfahren zum Erzeugen thermischer Energie aus kleinkörnigen Ölfrüchten, vorzugsweise aus Raps. Ferner betrifft die Erfindung eine Vorrichtung zur Durchführung eines solchen Verfahrens.

Es ist bereits bekannt, das durch Pressen von Körnern gewonnene Rapsöl zu verbrennen und die dabei entstehende thermische Energie zu verwerten. Die Gewinnung des Rapsöles erfordert hierbei einen gesonderten Arbeitsvorgang, sodass ein solches Verfahren kostenintensiv ist. Außerdem müssen die nach dem Pressen entstehenden Schalen der Körner gesondert entsorgt, beispielsweise in eigenen Öfen verbrannt werden.

Die US-A- 4 334 485 beschreibt ein Verfahren zum Erzeugen thermischer Energie aus landwirtschaftlich kleinkörnigen Produkten, wobei in einem Brennraum Körner und Verbrennungsluft dosiert zugeführt werden, unter einem Druck zwischen 20-200 lbs/in² (ca. 1,38-13,8 bar). Wenn der innere Druck in dem Brennraum eine vorbestimmte Stufe erreicht, wird eine Explosion durch die Spule initialisiert. Die Verbrennungsprodukte fließen von Brennraum durch die Austrittsöffnung. Diese Spule bewirkt eine Beheizung des Brennraumes.

Aus der US-A-5 249 952 ist eine Vorrichtung zum Erzeugen thermischer Energie bekannt geworden, die mehrere hintereinander angeordnete Brennkammern aufweist, in welche Verbrennungsluftzufuhrleitungen münden. Eine dieser Brennkammern weist eine Zufuhrleitung für flüssige und/oder gasförmige brennbare Substanzen und eine Zufuhrleitung für Feststoffe auf, die beim Verbrennungsvorgang in dieser Brennkammer beigemengt werden können, und ist zum Starten des Verbrennungsvorganges mit einer Zündkerze versehen, über welche ein zugeführtes Öl entzündet werden kann. Eine Verbrennung von unzerkleinerten Körnern von Ölfrüchten ohne zusätzliche Zufuhr von flüssigen und/oder gasförmigen Brennstoffen ist mit dieser bekannten Vorrichtung nicht möglich.

Die vorliegende Erfindung hat sich zur Aufgabe gestellt, die erwähnten Nachteile zu vermeiden und ein Verfahren sowie eine Vorrichtung zum Erzeugen thermischer Energie aus kleinkörnigen Ölfrüchten, vorzugsweise aus Raps, zu schaffen, mit welchem bzw. mit welcher die Körner ohne vorherige Bearbeitung verbrannt werden können. Zur Lösung dieser Aufgabe schlägt die Erfindung ein Verfahren gemäß dem Kennzeichen des Anspruches 1 vor.

Es hat sich gezeigt, dass nach Entzündung der ersten zugeführten Körner infolge der im vorgeheizten Brennraum herrschenden Temperatur die nachfolgenden Körner in einer Kettenreaktion explosionsartig verbrennen, wenn die Verbrennungsluft in der benötigten Menge dosiert zugeführt und der erforderliche Druck im Brennraum aufrecht erhalten wird. Eine Bearbeitung der Körner vor deren Zufuhr zum Brennraum ist hiebei nicht erforderlich, was eine wesentliche Vereinfachung und Verbilligung des Verfahrens mit sich bringt, es genügt vielmehr, für eine kontinuierliche dosierte Zufuhr der Körner zum Brennraum, vorzugsweise einzeln nacheinander, Sorge zu tragen.

Vorzugsweise wird der Brennraum der Brennkammer auf eine Temperatur zwischen 500°C und 1250°C, beispielsweise auf eine Temperatur von etwa 1000°C, vorgeheizt. Diese Temperatur stellt eine Entzündung der ersten, dem Brennraum zugeführten Körner sicher und es kann nach einer solchen Entzündung der Vorheizvorgang beendet werden.

Eine unterbrechungslose Kettenreaktion bei der explosionsartigen Verbrennung der Körner ist dann sichergestellt, wenn im Brennraum der Brennkammer ein Druck zwischen 2 bar und 13 bar aufrechterhalten wird, wobei es sich bei den Maximalwerten des Druckes um Spitzenwerte handelt, die beim Explosionsvorgang der Körner auftreten.

Vorzugsweise wird den zugeführten Körnern der Ölfrüchte zumindest in einem Abschnitt des Brennraumes eine spiralenförmige Bewegung erteilt, wodurch die Verweildauer der Körner im Brennraum verlängert und eine vollständige Verbrennung sämtlicher zugeführter Körner sichergestellt ist.

Weiters ist es von Vorteil, wenn das Volumen des Brennraumes veränderbar ist, sodass dadurch auch der im Brennraum herrschende Druck geregelt und insbesondere in der Startphase beim Vorheizvorgang den Erfordernissen angepasst werden kann.

Eine Vorrichtung zur Durchführung des erfindungsgemäßen Verfahrens ist durch die Merkmale des Kennzeichens des Anspruches 7 charakterisiert. Bei einer solchen Vorrichtung werden die Körner über die Zufuhrleitung dem Brennraum dosiert zugeführt und dort nach erfolgter Initialzündung infolge der im Brennraum durch das Vorheizen desselben herrschenden Temperatur bei Vorhandensein der erforderlichen Verbrennungsluft und bei Aufrechterhaltung des erforderlichen Druckes explosionsartig verbrannt, wobei die entstehende Flamme aus der Flammenaustrittsöffnung austritt und ihre Wärmeenergie abgibt.

Erfolgen die Zufuhr der Körner der Ölfrüchte über die Zufuhrleitung und die Zufuhr der erforderlichen Verbrennungsluft über die Verbrennungsluftzufuhrleitung mit Überdruck, so kann dadurch ein Druckabfall im Brennraum verhindert werden. Um eine einwandfreie Arbeitsweise der erfindungsgemäßen Vorrichtung sicherzustellen, sind in der Zufuhrleitung für die Zufuhr der Körner der Ölfrüchte und/oder im Bereich der Flammenaustrittsöffnung Druckregeleinrichtungen vorgesehen, durch welche der erforderliche Druck im Brennraum aufrechterhalten wird.

Mit der in der Zufuhrleitung für die Zufuhr der Körner der Ölfrüchte vorgesehenen regelbaren Dosiereinrichtung wird die Menge der zugeführten Körner dem Verbrennungsvorgang angepasst, die Dosiereinrichtung kann gleichzeitig auch als Druckregeleinrichtung ausgebildet sein.

Bei einer bevorzugten Ausführungsform der erfindungsgemäßen Vorrichtung besteht der Brennraum aus einem Innenrohr und aus einem dieses Innenrohr mit Abstand umgebenden und mit diesem Innenrohr kommunizierenden Außenmantel. Dadurch wird eine kompakte Ausführung erzielt, bei welcher dennoch die erforderliche Verweildauer der Körner der Ölfrüchte im Brennraum gewährleistet ist.

Bei einer solchen Ausführungsform ist es von Vorteil, wenn die Zufuhrleitung für die Zufuhr der Körner in das Innenrohr mündet, in welchem die abschaltbare Vorheizeinrichtung angeordnet ist, und wenn die Flammenaustrittsöffnung im Außenmantel vorgesehen ist. Die Körner der Ölfrüchte werden dann über die Zufuhrleitung zunächst in das Innenrohr eingespeist, welches beim Startvorgang durch die Vorheizeinrichtung auf eine Temperatur erwärmt wurde, sodass eine Initialzündung erfolgt. Im Anschluss daran kann die Vorheizeinrichtung abgeschaltet werden, da in der Folge die für die Zündung der einzelnen Körner erforderliche Temperatur durch den Verbrennungsvorgang aufrechterhalten wird. Die dem Innenrohr zugeführten Körner der Ölfrüchte gelangen nach dem Passieren des Innenrohres in den mit diesem Innenrohr kommunizierenden Außenmantel, wo eine Nachverbrennung erfolgt, bis schließlich die entstehende Flamme aus der Flammenaustrittsöffnung austritt. Dadurch, dass die Zufuhrleitung in das Innenrohr mündet und somit den vom Außenmantel begrenzten Raum, in welchem die Nachverbrennung erfolgt, durchsetzt, erfolgt bereits eine Erhitzung der Körner in dem diesen Raum durchsetzenden Bereich der Zufuhrleitung, bevor diese in das Innenrohr eintreten, wodurch der Verbrennungsvorgang im Innenrohr unterstützt wird.

Es hat sich als vorteilhaft erwiesen, die Innenwand des Innenrohres mit einer spiralenförmigen Vertiefung zu versehen, wobei die Zufuhrleitung, vorzugsweise tangential in das Innenrohr mündet. Durch diese Ausbildung wird den dem Innenrohr zugeführten Körnern der Ölfrüchte eine spiralenförmige Bewegung erteilt, wodurch der Weg, den die Körner im Innenrohr durchlaufen, und damit die Verweildauer der Körner im Innenrohr vergrößert wird.

Wie bereits erwähnt, ist es von Vorteil, das Volumen des Brennraumes veränderbar zu gestalten. Zu diesem Zweck kann erfindungsgemäß eine Wand, vorzugsweise eine quer zur Achse des Innenrohres verlaufende Stirnwand, des Außenmantels verstellbar ausgebildet sein. Beim Startvorgang der erfindungsgemäßen Vorrichtung wird durch Verstellung dieser Wand das Volumen des Brennraumes vergrößert und es werden auch die Druckregeleinrichtungen im Bereich der Flammenaustrittsöffnung derart geregelt, dass der beim Startvorgang erforderliche geringe Druck im Brennraum gewährleistet ist. Nach erfolgter Initialzündung wird das Volumen des Brennraumes verkleinert und dadurch der für die explosionsartige Verbrennung der Körner der Ölfrüchte erforderliche Druck sichergestellt.
Zweckmäßig ist hiebei eine Wand des Außenmantels, als, vorzugsweise durch einen elektrischen Stellantrieb, bewegbare Platte ausgebildet. Wenigstens eine Verbrennungsluftzufuhrleitung mündet erfindungsgemäß, vorzugsweise tangential, in das Innenrohr, sodass dort die für die Verbrennung der Körner der Ölfrüchte erforderliche Verbrennungsluft vorhanden ist. Die tangentiale Zufuhr der Verbrennungsluft unterstützt die spiralenförmige Bewegung der Körner im Innenrohr.

Um eine vollständige Nachverbrennung in dem vom Außenmantel umschlossenen Raum sicherzustellen, kann eine weitere Verbrennungsluftzufuhrleitung für die Zufuhr von Sekundärluft in diesen Raum münden.

Zweckmäßig ist in wenigstens einer Verbrennungsluftzufuhrleitung ein regelbares Gebläse vorgesehen, durch welches die Steuerung der Menge der für die explosionsartige Verbrennung benötigten Verbrennungsluft erfolgt. Dieses Gebläse kann so ausgebildet sein, dass es als Druckregeleinrichtung für die Aufrechterhaltung des erforderlichen Druckes im Brennraum dient.

Als Druckregeleinrichtung im Bereich der Flammenaustrittsöffnung kann beispielsweise diese Flammenaustrittsöffnung als Venturidüse ausgebildet sein, wobei es fallweise von Vorteil ist, die Flammenaustrittsöffnung als mehrstufige Venturidüse auszubilden. Es kann dann zwischen einzelnen Stufen eine Nachverbrennungseinrichtung vorgesehen sein, in welcher eine Nachverbrennung der unverbrannten Gase erfolgt. Vorzugsweise ist jedoch in der vorzugsweise als Rohrstutzen ausgebildeten Flammenaustrittsöffnung wenigstens eine Drosselklappe vorgesehen, durch welche eine Druckregelung im Brennraum durch Veränderung der Klappenstellung ermöglicht wird.

Zur Aufrechterhaltung des Druckes im Brennraum kann aber auch die Flammenaustrittsöffnung als Labyrinth ausgebildet werden.

Wie bereits erwähnt, treten im Brennraum beträchtliche Temperaturen auf. Um eine Beschädigung durch diese Temperaturen zu verhindern, ist es von Vorteil, die Brennkammer mit dem Brennraum, insbesondere das Innenrohr und den dieses umgebenden Außenmantel, aus einem feuerfesten, vorzugsweise keramischen, Material auszubilden. Es kann aber auch der Brennraum von einem Kühlmantel umgeben werden, durch welchen eine Überhitzung verhindert wird.

In der Zeichnung ist die erfindungsgemäße Vorrichtung anhand von Ausführungsbeispielen schematisch erläutert.

Fig. 1 zeigt im Schnitt eine erste Ausführungsform der erfindungsgemäßen Vorrichtung. Fig. 2 stellt eine weitere Ausführungsform der erfindungsgemäßen Vorrichtung dar.

Die in Fig. 1 dargestellte Vorrichtung weist eine Brennkammer 1 mit einem Brennraum 2 auf. In diesen Brennraum 2 münden eine Zufuhrleitung 3, über welche dem Brennraum 2 von einem Vorratsbehälter 4 über eine regelbare Dosiereinrichtung 5 Körner von kleinkörnigen Ölfrüchten einzeln nacheinander zugeführt werden, sowie eine Verbrennungluftzufuhrleitung 6, in die ein regelbares Gebläse 7 eingeschaltet ist. Hiebei muss sichergestellt sein, dass nach erfolgter Initialzündung weder über die Zufuhrleitung 3 für die Körner noch über die Verbrennungsluftzufuhrleitung 6 ein Druckabfall im Brennraum 2 entsteht. Zu diesem Zweck können in den Leitungen 3 und 6 gesonderte Einrichtungen zur Aufrechterhaltung des Druckes im Brennraum 2 vorgesehen sein. Vorteilhaft ist es jedoch, die regelbare Dosiereinrichtung 5 und das regelbare Gebläse 7 so auszubilden, dass diese Einrichtungen gleichzeitig die Aufrechterhaltung des Druckes im Brennraum 2 gewährleisten.

Ferner befindet sich im Brennraum 2 eine abschaltbare Vorheizeinrichtung 8 in Form eines Ölbrenners.

Bei der Inbetriebnahme der erfindungsgemäßen Vorrichtung wird zunächst der Brennraum 2 durch die Vorheizeinrichtung 8 auf eine Temperatur von etwa 1000°C vorgeheizt, worauf über die Zufuhrleitung 3 eine vorbestimmte Menge an Körnern dem Brennraum 2 zugeführt wird, welche sich in Folge der dort herrschenden hohen Temperatur entzünden. Anschließend erfolgt eine weitere Zufuhr einzelner Körner, deren Menge durch die Dosiereinrichtung 5 geregelt werden kann. Gleichzeitig wird über die Verbrennungsluftzufuhrteitung 6 Verbrennungsluft mittels des regelbaren Gebläses 7 in der für die vollständige Verbrennung der Körner benötigten Menge zugeführt. Die nacheinander zugeführten unzerkleinerten Körner entzünden sich hiebei explosionsartig an den bereits entflammten Körnern, sodass eine Kettenreaktion entsteht, die eine vollständige rückstandsfreie Verbrennung sicherstellt, nach deren Entstehen die Vorheizeinrichtung 8 abgeschaltet werden kann.

Die entstehende Flamme tritt aus einer Flammenaustrittsöffnung 9 aus und kann dann für eine thermische Nutzung herangezogen werden. Auch hier muss dafür Sorge getragen werden, dass über diese Flammenaustrittsöffnung 9 kein Druckabfall im Brennraum erfolgt. Dies wird beim dargestellten Ausführungsbeispiel dadurch gewährleistet, dass die Flammenaustrittsöffnung als Venturidüse ausgebildet ist. In der Zeichnung ist lediglich eine einstufige Venturidüse dargestellt, es ist jedoch fallweise von Vorteil, eine mehrstufige Venturidüse mit Nachverbrennungseinrichtungen zwischen einzelnen Stufen vorzusehen, wodurch nicht nur ein Druckabfall im Brennraum 2 mit Sicherheit vermieden wird, sondern auch eine vollständige Ausnutzung der den Körnern der Ölfrüchte innewohnenden Energie gewährleistet ist.

Anstelle der Ausbildung der Flammenaustrittsöffnung als Venturidüse kann diese Flammenaustrittsöffnung auch als Labyrinth ausgebildet sein.

Eine Überhitzung der Brennkammer 1 wird dadurch vermieden, dass der Brennraum 2 mit einem Kühlmantel 10 umgeben ist.

Bei der in Fig. 2 dargestellten Ausführungsform der erfindungsgemäßen Vorrichtung besteht der Brennraum aus einem Innenrohr 11 und einem dieses Innenrohr 11 mit Abstand umgebenden Außenmantel 12, der gleichfalls rohrförmig und koaxial zum Innenrohr 11 verlaufend ausgebildet ist. In das Innenrohr 11 mündet tangential eine Zufuhrleitung 3, über welche Körner von kleinkömigen Ölfrüchten aus einem nicht dargestellten Vorratsbehälter dem Innenrohr zugeführt werden. Als Fördermedium wird hiebei zweckmäßig Luft verwendet, die gleichzeitig einen Teil der Verbrennungsluft bildet.

Ferner mündet in das Innenrohr 11 tangential eine Verbrennungsluftzufuhrteitung 6, über welche die Zufuhr der für die Verbrennung der Körner im Innenrohr benötigten Primärluft erfolgt. Die Innenwand des Innenrohres 11 weist eine spiralenförmige Vertiefung 13 auf, durch welche den zugeführten Körnern eine spiralenförmige Bewegung erteilt wird, wodurch deren Verweildauer im Innenrohr vergrößert wird.

Eine Stirnseite des Innenrohres ist durch eine Wand 14 verschlossen, in welcher ein Rohrstutzen 15 vorgesehen ist, in den eine, beispielsweise aus einem Gasbrenner bestehende Vorheizeinrichtung 8 hineinragt. Das gegenüberliegende Ende des Innenrohres 11 ist offen, sodass dort das Innenrohr mit dem vom Außenmantel 12 umschlossenen Raum 16 kommuniziert. In diesen Raum 16 mündet ein die Flammenaustrittsöffnung 9 bildender Rohrstutzen 17, in welchen Drosselklappen 18 vorgesehen sind. Ferner ist der Raum 16 im Bereich des offenen Endes des Innenrohres 12 mit einer weiteren Luftzufuhrleitung 19 für die Zufuhr von Sekundänuft verbunden.

Eine Wand des Außenmantels 12 ist als bewegbare Platte 20 ausgebildet. Die Bewegung derselben erfolgt über eine Stange 21 mittels eines nicht dargestellten elektrischen Stellantriebes. Durch Veränderung der Stellung der Platte 20 kann das Volumen des Raumes 16 und damit der Brennkammer verändert werden.

Das Innenrohr 11 und der Außenmantel 12 sowie die Platte 20 bestehen aus feuerfestem, insbesondere keramischem, Material, weiches den hohen, bei der Verbrennung der Körner auftretenden Temperaturen von bis zu 1600°C standzuhalten vermag.

Bei der Inbetriebnahme der in Fig. 2 dargestellten erfindungsgemäßen Vorrichtung wird zunächst das Innenrohr 11 durch die Vorheizeinrichtung 8 auf eine für die Verbrennung der Körner erforderliche Temperatur von beispielsweise 1000°C vorgeheizt. In der Folge wird eine bestimmte Menge von Körnern über die Zufuhrleitung 3 dem Innenrohr zugeführt, wobei sich die Körner entlang der spiralenförmigen Vertiefung 13 bewegen und an der heißen Wand des Innenrohres entzünden. Die Platte 20 befindet sich hiebei in einer Stellung, in welcher das Volumen des Raumes 16 klein ist, und die Drosselklappen 18 sind geöffnet.

Nach der so erfolgten Initialzündung der zugeführten Körner kann die Vorheizeinrichtung 8 abgeschaltet werden. Durch Verschiebung der Platte 20 erfolgt eine Vergrößerung des Volumens des Raumes 16 und die Stellung der Drosselklappen 18 wird in Schließrichtung verändert. Die über die Zufuhrleitung 3 nacheinander zugeführten Körner entzünden sich infolge der nun im Innenrohr 11 herrschenden Temperatur, wobei eine Kettenreaktion stattfindet und diese Körner bei entsprechender Zufuhr von Primärluft über die Verbrennungsluftzufuhrleitung 11 explosionsartig verbrennen, wodurch eine Absinken der Temperatur verhindert wird. Die am offenen Stimende des Innenrohres 11 auftretenden heißen Gase werden umgelenkt und gelangen über den vom Außenmantel 12 umschlossenen Raum 16, in welchen durch Zufuhr von Sekundänuft über die Luftzuführungsleitung 19 eine Nachverbrennung erfolgt, in den Rohrstutzen 17, wobei die entstehende Flamme aus der Flammenaustrittsöffnung 8 austritt. Durch entsprechende Regelung der Drosselklappen 19 wird der erforderliche Druck im Brennraum aufrechterhalten. Dadurch, dass ein Abschnitt der Zufuhrleitung 3 für die Zufuhr der Körner und ein Abschnitt der Verbrennungsluftzufuhrfeitung 6 den Raum 16 durchqueren, in welchem eine hohe Temperatur herrscht, werden sowohl die Körner, als auch die Verbrennungsluft vorerwärmt, bevor ein Eintritt in das Innenrohr 11 erfolgt, wodurch die Verbrennung im Innenrohr 11 begünstigt wird.

## Patentansprüche

1. Verfahren zum Erzeugen thermischer Energie aus kleinkörnigen Ölfrüchten, vorzugsweise aus Raps, **dadurch gekennzeichnet, dass** der Brennraum (2) einer Brennkammer (1) zunächst vorgeheizt und diesem Brennraum (2) unzerkleinerte Körner sowie Verbrennungsluft dosiert zugeführt werden, worauf die Vorheizung beendet und im Brennraum ein Druck von mindestens 2 bar aufrechterhalten wird, wobei die in der Folge zugeführten Körner der Ölfrüchte explosionsartig verbrennen und die dabei entstehende Flamme über eine Flammenaustrittsöffnung (9) austritt.

2. Verfahren nach Anspruch 1, **dadurch gekennzeichnet, dass** der Brennraum (2) der Brennkammer (1) auf eine Temperatur zwischen 500°C und 1250°C, vorzugsweise auf eine Temperatur von etwa 1000°C vorgeheizt wird.

3. Verfahren nach Anspruch 1, **dadurch gekennzeichnet, dass** im Brennraum (2) der Brennkammer (1) ein Druck zwischen 2 bar und 13 bar aufrechterhalten wird.

4. Verfahren nach Anspruch 1, **dadurch gekennzeichnet, dass** die Körner einzeln nacheinander dem Brennraum (2) der Brennkammer (1) zugeführt werden.

5. Verfahren nach Anspruch 1, **dadurch gekennzeichnet, dass** den zugeführten Körnern der Ölfrüchte zumindest in einem Abschnitt des Brennraumes eine spiralenförmige Bewegung erteilt wird.

6. Verfahren nach Anspruch 1, **dadurch gekennzeichnet, dass** das Volumen des Brennraumes veränderbar ist.

7. Vorrichtung zur Durchführung des Verfahrens nach Anspruch 1, **gekennzeichnet durch** eine Brennkammer (1) mit einem Brennraum (2), in dem eine abschaltbare Vorheizeinrichtung (8), beispielsweise ein Ölbrenner, vorgesehen ist, dass in den Brennraum (2) eine Zufuhrleitung (3) für die Zufuhr von unzerkleinerten Körnern der Ölfrüchte und wenigstens eine Verbrennungsluftzufuhrleitung (6) münden, dass in der Zufuhrleitung (3) für die Zufuhr der unzerkleinerten Körner der Ölfrüchte eine regelbare Dosiereinrichtung (5) vorgesehen ist, dass der Brennraum (2) mit einer Flammenaustrittsöffnung (9) versehen ist, und dass Einrichtungen zur Aufrechterhaltung eines Druckes von mindestens 2 bar im Brennraum (2) vorgesehen sind, wozu in der Zufuhrleitung (3) für die Zufuhr der unzerkleinerten Körner der Ölfrüchte und/oder im Bereich der Flammenaustrittsöffnung Druckregeleinrichtungen vorgesehen sind.

8. Vorrichtung nach Anspruch 7, **dadurch gekennzeichnet, dass** der Brennraum (2) aus einem Innenrohr (11) und aus einem dieses Innenrohr (11) mit Abstand umgebenden und mit diesem Innenrohr (11) kommunizierenden Außenmantel (12) besteht.

9. Vorrichtung nach Anspruch 8, **dadurch gekennzeichnet, dass** die Zufuhrleitung (3) in das Innenrohr (11) mündet, in welchem die abschaltbare Vorheizeinrichtung (8) angeordnet ist, und dass die Flammenaustrittsöffnung (9) im Außenmantel (12) vorgesehen ist.

10. Vorrichtung nach Anspruch 8, **dadurch gekennzeichnet, dass** die Innenwand des Innenrohres (11) mit einer spiralenförmigen Vertiefung (13) versehen ist und dass die Zufuhrleitung (3), vorzugsweise tangential in das Innenrohr (11) mündet.

11. Vorrichtung nach Anspruch 8, **dadurch gekennzeichnet, dass** eine Wand, vorzugsweise eine quer zur Achse des Innenrohres verlaufende Stirnwand, des Außenmantels (12) verstellbar ausgebildet ist.

12. Vorrichtung nach Anspruch 11, **dadurch gekennzeichnet, dass** eine Wand des Außenmantels (12) als, vorzugsweise durch einen elektrischen Stellantrieb, bewegbare Platte (20) ausgebildet ist.

13. Vorrichtung nach einem der Ansprüche 7 bis 12, **dadurch gekennzeichnet, dass** wenigstens eine Verbrennungsluftzufuhrleitung (6), vorzugsweise tangential, in das Innenrohr (11) mündet.

14. Vorrichtung nach Anspruch 13, **dadurch gekennzeichnet, dass** eine weitere Verbrennungsluftzufuhrleitung (19) zur Zufuhr von Sekundarluft in den vom Außenmantel (12) umschlossenen Raum (16) mündet.

15. Vorrichtung nach einem der Ansprüche 7 bis 14, **dadurch gekennzeichnet, dass** in wenigstens einer Verbrennungsluftzufuhrleitung (6) ein regelbares Gebläse (7) vorgesehen ist.

16. Vorrichtung nach Anspruch 7, **dadurch gekennzeichnet, dass** die Flammenaustrittsöffnung (9) als Venturidüse ausgebildet ist.

17. Vorrichtung nach Anspruch 16, **dadurch gekennzeichnet, dass** die Flammenaustrittsöffnung (9) als mehrstufige Venturidüse ausgebildet ist, wobei vorzugsweise zwischen einzelnen Stufen eine Nachverbrennungseinrichtung vorgesehen ist.

18. Vorrichtung nach Anspruch 7, **dadurch gekennzeichnet, dass** in der vorzugsweise als Rohrstutzen (17) ausgebildeten Flammenaustrittsöffnung (9) wenigstens eine Drosselklappe (18) vorgesehen ist.

19. Vorrichtung nach Anspruch 7, **dadurch gekennzeichnet, dass** die Flammenaustrittsöffnung als Labyrinth ausgebildet ist.

20. Vorrichtung nach Anspruch 7, **dadurch gekennzeichnet, dass** die Brennkammer (1) mit dem Brennraum (2), insbesondere das Innenrohr (11) und der dieses umgebende Außenmantel (12), aus einem feuerfesten, vorzugsweise keramischen, Material bestehen.

21. Vorrichtung nach Anspruch 7, **dadurch gekennzeichnet, dass** der Brennraum (2) von einem Kühlmantel (10) umgeben ist.

## Claims

1. Method for producing thermal energy from small-grained oilseeds, preferably from rapeseed, **characterized in that** the combustion space (2) of a combustion chamber (1) is first preheated, and that unreduced seeds as well as combustion air are fed into this combustion space (2) in controlled amounts, after which preheating is discontinued and a pressure of at least 2 bar is maintained in the combustion space, whereby the seeds subsequently fed in bum explosively, and the resulting flame exits through a flame exit opening (9).

2. Method according to Claim 1, **characterized in that** combustion space (2) of combustion chamber (1) is preheated to a temperature between 500° C and 1250° C, preferably to a temperature of about 1000° C.

3. Method according to Claim 1, **characterized in that** a pressure between 2 bar and 13 bar is maintained in combustion space (2) of combustion chamber (1).

4. Method according to Claim 1, **characterized in that** the seeds are fed into combustion chamber (1) individually and in succession.

5. Method according to Claim 1, **characterized in that** in at least one section of the combustion space, the fed-in oilseeds are forced to perform a spiral movement.

6. Method according to Claim 1, **characterized in that** the volume of the combustion space is variable.

7. Arrangement for implementing the method according to Claim 1, **characterized by** a combustion chamber (1) with a combustion space (2) in which a disconnectible preheating device (8) such as an oil burner is provided, and into which lead a feed line (3) for feeding in the unreduced oilseeds and at least one combustion air supply line (6), further a controllable proportioning device (5) is provided in the feed line (3) for feeding in the oilseeds, the combustion space (2) is provided with a flame exit opening (9), and further devices are provided for maintaining a pressure of at least 2 bar in the combustion space (2), therefore pressure control devices are provided in the feed line (3) for feeding in the unreduced oilseeds and/or in the area of the flame exit opening.

8. Arrangement according to Claim 7, **characterized in that** the combustion space (2) consists of an interior tube (11) and an exterior casing (12) surrounding said interior tube (11) with clearance and communicating with said interior tube (11).

9. Arrangement according to Claim 8, **characterized in that** the feed line (3) leads into the interior tube (11) in which the disconnectible preheating device (8) is arranged, and that the flame exit opening (9) is provided in the exterior casing (12).

10. Arrangement according to Claim 8, **characterized in that** the interior wall of interior be (11) is provided with a spiral recess (13) and that the feed line (3) preferably leads tangentially into interior tube (11).

11. Arrangement according to Claim 8, **characterized in that** a wall of the exterior casing (12), preferably an end wall extending across the axis of the interior tube, is adjustable.

12. Arrangement according to Claim 11, **characterized in that** a wall of the exterior casing (12) is designed as a plate (20) that can be moved, preferably by means of an electrical actuator.

13. Arrangement according to one of Claims 7 to 12, **characterized in that** at least one combustion air supply line (6) leads into the interior tube (11), preferably tangentially.

14. Arrangement according to Claim 13, **characterized in that** another combustion air supply line (19), for the delivery of secondary air, leads into the space (16) surrounded by exterior casing (12).

15. Arrangement according to one of Claims 7 to 14, **characterized in that** in at least one combustion air supply line (6), a controllable blower (7) is provided.

16. Arrangement according to Claim 7, **characterized in that** the flame exit opening (9) is designed as a Venturi nozzle.

17. Arrangement according to Claim 16, **characterized in that** the flame exit opening (9) is designed as a multi-stage Venturi nozzle, with an afterburner device provided between the different stages.

18. Arrangement according to Claim 7, **characterized in that** at least one throttle (18) is provided in the flame exit opening (9) which is preferably designed as a pipe end (17).

19. Arrangement according to Claim 7, **characterized in that** flame exit opening (9) is designed as a labyrinth.

20. Arrangement according to Claim 7, **characterized in that** the combustion chamber (1) with the combustion space (2), in particular the interior tube (11) and the exterior casing (12) surrounding same, are made of a fire resistant, preferably ceramic material.

21. Arrangement according to Claim 7, **characterized in that** the combustion space (2) is surrounded by a cooling jacket (10).

## Revendications

1. Procédé de production d'énergie thermique à partir de fruits oléagineux de faible granulométrie, de préférence à partir de colza, **caractérisé en ce que** l'on préchauffe d'abord l'espace de combustion (2) d'une chambre de combustion (1) et on amène d'une façon dosée des grains non-broyés ainsi que de l'air de combustion à cet espace de combustion (2), après quoi on termine le préchauffage et on maintient une pression d'au moins 2 bar dans l'espace de combustion, de manière que les grains des fruits oléagineux amenés dans la suite brûlent sous forme d'explosion et que la flamme ainsi produite émerge à travers une ouverture de sortie de flammés (9).

2. Procédé selon la revendication 1, **caractérisé en ce que** l'espace de combustion (2) de la chambre de combustion (1) est préchauffé à une température entre 500°C et 1250°C, préférablement à une température d'environ 1000°C.

3. Procédé selon la revendication 1, **caractérisé en ce que** l'on maintien une pression entre 2 bar et 13 bar dans l'espace de combustion (2) de la chambre de combustion (1).

4. Procédé selon la revendication 1, **caractérisé en ce que** l'on amène les grains individuellement et l'un après l'autre à l'espace de combustion (2) de la chambre de combustion (1).

5. Procédé selon la revendication 1, **caractérisé en ce que** l'on communique un mouvement en spire aux grains des fruits oléagineux au moins dans une partie de l'espace de combustion.

6. Procédé selon la revendication 1, **caractérisé en ce que** le volume de l'espace de combustion est changeable.

7. Dispositif de mise en oeuvre du procédé selon la revendication 1, **caractérisé par** une chambre de combustion (1) avec un espace de combustion (2), dans lequel un dispositif de préchauffage (8) à interrompre est prévu, par exemple un brûleur à fuel, qu'au moins un conduit d'amenée (3) pour l'amenée des grains des fruits oléagineux non-broyés et au moins un conduit d'amenée de l'air de combustion (6) débouchent dans l'espace de combustion (2), qu'un dispositif de dosage réglable (5) est prévu dans le conduit d'amenée (3) pour l'amenée des grains des fruits oléagineux non-broyés, que l'espace de combustion (2) est prévu d'une ouverture de sortie de flammes (9), et que des moyens sont prévus pour maintenir une pression d'au moins 2 bar dans l'espace de combustion (2), et que des moyens de réglage de pression sont prévus dans ce but dans le conduit d'amenée (3) pour l'amenée des grains des fruits oléagineux non-broyés et/ou dans la zone de l'ouverture de sortie de flammes.

8. Dispositif selon la revendication 7, **caractérisé en ce que** l'espace de combustion (2) consiste d'un tuyau intérieur (11) et d'une chemise extérieure (12), qui entoure ce tuyau intérieur (11) avec un écartement et qui communique avec ce tuyau intérieur (11).

9. Dispositif selon la revendication 8, **caractérisé en ce que** le conduit d'amenée (3) débouche dans le tuyau intérieur (11 ), dans lequel le dispositif de préchauffage (8) à interrompre est disposé, et que l'ouverture de sortie de flammes (9) est prévue dans la chemise extérieure (12).

10. Dispositif selon la revendication 8, **caractérisé en ce que** la paroi intérieur du tuyau intérieur (11) est prévue d'un encastrement en spire (13), et que le conduit d'amenée (3) débouche, de préférence, tangentiellement dans le tuyau intérieur (11).

11. Dispositif selon la revendication 8, **caractérisé en ce qu'**une paroi de la chemise extérieure (12), préférablement une paroi de bout s'étendant transversalement à l'axe du tuyau intérieur, est formée d'une manière réglable.

12. Dispositif selon la revendication 11, **caractérisé en ce qu'**une paroi de la chemise extérieure (12) est formée comme plaque déplaçable (20), préférablement par un servomoteur électrique.

13. Dispositif selon une quelconque des revendications 7 à 12, **caractérisé en ce qu'**au moins un conduit d'amenée de l'air de combustion (6) débouche, de préférence tangentiellement, dans le tuyau intérieur (11).

14. Dispositif selon la revendication 13, **caractérisé en ce qu'**un autre conduit d'amenée de l'air de combustion (6) pour l'amenée de l'air secondaire débouche dans l'espace (16) entouré par la chemise extérieure (12).

15. Dispositif selon une quelconque des revendications 7 à 14, **caractérisé en ce qu'**une soufflante réglable (7) est prévue dans au moins un conduit d'amenée de l'air de combustion (6).

16. Dispositif selon la revendication 7, **caractérisé en ce que** l'ouverture de sortie de flammes (9) est formée comme buse de Venturi.

17. Dispositif selon la revendication 16, **caractérisé en ce que** l'ouverture de sortie de flammes (9) est formée comme buse de Venturi à étages multiples, un dispositif de postcombustion étant prévu de préférence entre des étages individuels.

18. Dispositif selon la revendication 7, **caractérisé en ce qu'**au moins un volet de réglage (18) est prévu dans l'ouverture de sortie de flammes (9), préférablement formée comme tubulure (17).

19. Dispositif selon la revendication 7, **caractérisé en ce que** l'ouverture de sortie de flammes (9) est formée comme labyrinthe.

20. Dispositif selon la revendication 7, **caractérisé en ce que** la chambre de combustion (1) avec l'espace de combustion (2), particulièrement le tuyau intérieur (11) et la chemise extérieure (12), qui l'entoure, consistent d'un matériau réfractaire, préférablement céramique.

21. Dispositif selon la revendication 7, **caractérisé en ce que** l'espace de combustion (2) est entouré d'une chemise réfrigérante (10).
